# EUROPÄISCHE PATENTSCHRIFT

(11) **EP 1 152 091 B1**
(45) Veröffentlichungstag und Bekanntmachung des Hinweises auf die Patenterteilung: **28.06.2006**
(21) Anmeldenummer: 01110548.3
(22) Anmeldetag: 28.04.2001
(51) Int. Cl.: E02F 3/34, E02F 9/14, E02F 3/38

(54) **Laderschwinge**
Loader arm
Bras de chargeur

(30) Priorität: 05.05.2000 DE 10022021
(43) Veröffentlichungstag der Anmeldung: 07.11.2001
(73) Patentinhaber: DEERE & COMPANY, Moline, Illinois 61265-8098 (US)
(72) Erfinder: Espanel, Christophe, 70180 Dampierre (FR); Vittet, Cyrille, 70100 Arc-les-Gray (FR)
(74) Vertreter: Magin, Ludwig Bernhard

(56) Entgegenhaltungen:
- CH-A- 336 789
- CH-A- 392 811
- CH-A- 393 676
- DE-A- 4 328 662
- FR-A- 2 379 657
- US-A- 4 459 786
- US-A- 4 576 543
- US-A- 5 611 657
- PATENT ABSTRACTS OF JAPAN vol. 1996, no. 09, 30. September 1996 (1996-09-30) -& JP 08 119571 A (UCHIUMI YUJI), 14. Mai 1996 (1996-05-14)

## Beschreibung

Die Erfindung betrifft eine Laderschwinge, insbesondere für einen Frontlader, mit einem Tragrohr sowie ein Verfahren zu dessen Herstellung.

Lader werden z. B. an Ackerschlepper angebracht und sind vertikal beweglich, um Lasten anzuheben. Im Falle eines Frontladers enthält der Lader eine Laderschwinge, an deren freitragenden Ende ein Werkzeug angebracht ist, während das andere Ende mit dem Ackerschlepper gelenkig verbunden ist. Aufgrund der Länge der Laderschwinge und der angreifenden Kräfte treten in der Laderschwinge erhebliche Biegemomente auf. Bei bekannten Laderschwingen wurden verschiedene Maßnahmen ergriffen, um ein grundsätzlich vierkantrohrartiges Tragrohr biegesteifer zu machen. So wird beispielsweise vorgeschlagen, zwei U-Profile (TRIMA Professional, BAAS TRIMA Frontlader mit PowerLink) oder zwei zu ca. 75 % geschlossene Vierkantprofile (Faucheux) ineinander zu verschachteln und miteinander zu verschweißen. Nach einem anderen bei Quicke"-Frontladern angewandten Verfahren werden zwei an einer Breitseite teilweise offene Vierkanthohlprofile aneinander gelegt und miteinander verschweißt, um ein geschlossenes biegesteifes Rohr zu bilden.

Das der Erfindung zugrunde liegende Problem wird darin gesehen, dass die bekannten Laderschwingen zu teuer sind.

Dieses Problem wird erfindungsgemäß durch die Lehre des Patentanspruchs 1 bzw. 7 gelöst, wobei in den weiteren Patentansprüchen Merkmale aufgeführt sind, die die Lösung in vorteilhafter Weise weiterentwickeln.

Zwar ist es aus der US-A-4,576,543 bereits bekannt, an eine innen gelegene Wandung eines Tragrohrs und somit parallel zu dieser eine Platte anzuschweißen; diese dient jedoch nur dem Flanschanschluß einer Strebe zwischen zwei Tragrohren und ist eher geeignet, das Tragrohr zu schwächen als zu stärken.

Die CH-A-336 789 zeigt bereits ein Tragrohr, in dessen Innenraum eine Falte eingebracht ist. Eine solche Faltengebung ist jedoch fertigungstechnisch sehr aufwendig und bei dicken Stahlblechen nicht zu erreichen.

Ein aus der US-A-4 459 786 bekanntes Fertigungsverfahren befaßt sich lediglich mit der Erzeugung eines Hohlprofils, so dass eine dort am Fertigungsende angeschweißte Platte nicht als Steg dient, d.h. als ein flächiger Bauteil, der mittels seiner Stegfläche Kräfte übernimmt, um umgebende und mit ihm verbundene Bereiche zu entlasten, sondern dazu, das Hohlprofil zu schließen.

Auf diese Weise kann mit einfachen und kostengünstig auf dem Markt erwerbbaren Halbzeugen eine biegefeste Laderschwinge erzeugt werden. Das Gewicht wird gering gehalten, es werden wenige und einfache Schweißnähte benötigt und die Tragrohre können auf einfache Weise verschieden biegesteif ausgebildet werden.

Die durch die Bemessung des Stegs vorgegebene Biegefestigkeit des Stegs wird nicht durch die Querschnittsmaße des Tragrohrs begrenzt, wenn der Steg über die Außenfläche des Tragrohrs übersteht. In einem solchen Fall können in den überstehenden Bereich des Stegs zudem Öffnungen oder dergleichen ein- bzw. angebracht werden, an die Bauteile angeschlossen werden können. Zudem kann der Steg bei der Fertigung mittels eines Werkzeugs in der richtigen Anschweißstellung gehalten werden.

Eine glatte Oberfläche des Tragrohrs wird dadurch erzeugt, daß der Steg mit dessen Außenfläche abschließt.

Wenn das Tragrohr grundsätzlich auch jeden Querschnitt aufweisen könnte, ist es für die Handhabung in der Fertigung und die Führung der Kräfte vorteilhaft, wenn das Tragrohr aus einem Rohr mit einem Vierkantprofil gebildet ist. Dabei kann das Tragrohr sowohl zylindrisch als auch konisch verlaufend ausgebildet sein. Die Einbringung der Ausnehmung in die Schmalseite des Vierkantrohrs bewirkt, daß sich der Steg in der Richtung des Hochstegs des Tragrohrs erstreckt, wo die größten Biegemomente auftreten.

Die größte Aufnahme von Biegekräften wird dadurch bewirkt, daß sich der Steg über die gesamte Länge des Tragrohrs erstreckt. Es liegt dennoch im Rahmen der Erfindung, wenn der Steg nur in bestimmten Bereichen oder nur über eine Teillänge vorgesehen ist, was sich nach dem zu erwartenden Lastdiagramm ermitteln läßt.

Konisch verlaufende Wandungen bzw. Hochstege des Tragrohrs machen es möglich, das Lastaufnahmevermögen an das zu erwartende oder gewollte Kräftediagramm anzupassen. Auf diese Weise wird eine gleichmäßige Lastenverteilung und ein optimierter Materialeinsatz erreicht.

Das erfindungsgemäße Verfahren zum Herstellen der erfinderischen Laderschwinge macht es möglich, Tragrohre verschiedenster Abmessungen und insbesondere mit konischem Verlauf herzustellen.

Auch wenn eine Baureihe von Ladern für verschieden hohe Belastungen ausgelegt ist, reicht die Verwendung eines einzigen Tragrohrs aus, das mit unterschiedlichen Stegen verstärkt wird. Die Biegesteifigkeit kann dadurch geändert werden, daß die Stege höher oder breiter ausgebildet werden, oder aber, indem ein noch festeres Material verwendet wird, das zum Biegen nicht geeignet oder insgesamt zu teuer wäre.

In der Zeichnung ist ein nachfolgend näher beschriebenes Ausführungsbeispiel der Erfindung dargestellt. Es zeigt:
- Fig. 1: einen Lader in Seitenansicht und in schematischer Darstellung und
- Fig. 2: einen Schnitt durch eine Laderschwinge entlang der Linie 2-2 in Figur 1 und in der Blickrichtung der dazugehörigen Pfeile.

In Figur 1 ist ein Lader 10 mit einer Laderschwinge 12, einer Konsole 14, Hydraulikmotoren 16 und einem Werkzeug 18 gezeigt, der an einen nicht näher bezeichneten und nur mittels eines Rades 20 angedeuteten Ackerschlepper angebaut ist.

Der Lader 10 ist in der Art eines Frontladers ausgebildet, der insbesondere in der Landwirtschaft oder im kommunalen Bereich eingesetzt wird und Lasten von bis zu mehr als 1000 Kg hebt.

Die Laderschwinge 12 erstreckt sich zwischen der Konsole 14 und dem Werkzeug 18 und weist einen Knick von nahezu 90 Grad auf. Aufgrund der angreifenden Kräfte ist die Laderschwinge aus einem Tragrohr 22 gebildet, das sich in dem bevorzugten Ausführungsbeispiel jeweils zu dem Knick hin in der Zeichnungsebene konisch erweitert.

Die Konsole 14 dient dem Anschluß der Laderschwinge 12 an den Ackerschlepper und nimmt die Laderschwinge 12 vertikal schwenkbar auf.

Die Hydraulikmotoren 16 dienen der vertikalen Bewegung der Laderschwinge 12 und stützen sich einenends an der Konsole 14 und anderenends an der Laderschwinge 12 in deren Knickbereich jeweils vertikal schwenkbar ab. Die Hydraulikmotoren 16 werden in bekannter Weise von einem Hydrauliksystem auf dem Ackerschlepper gesteuert. Zwischen der Laderschwinge 12 und dem Werkzeug 18 sind in bekannter Weise weitere Hydraulikmotoren vorgesehen, auf die jedoch nicht näher eingegangen wird.

Das Werkzeug 18 ist als eine Schaufel dargestellt, mit der z. B. Sand oder dergl. aufgenommen werden kann.

Das Rad 20 steht lediglich stellvertretend für den Ackerschlepper und ist ein vorderes lenkbares Rad. Eine weitere angedeutete Kurve steht für einen Kotflügel.

Das Tragrohr 22 ist im Schnitt in Figur 2 ausführlich dargestellt und enthält zwei als Hochstege ausgebildete Wandungen 24, als Querstege ausgebildete Schmalseiten 26, eine Ausnehmung 28 und einen eingesetzten Steg 30.

Das Tragrohr 22 ist als konisch verlaufendes Vierkantrohr ausgebildet, das aus einem ca. 6 - 10 mm starken Stahlblech gebildet wird. Das Stahlblech wird gemäß einer Abwicklung des Tragrohrs 22 gestanzt, geschnitten, oder auf sonstige Weise geformt und anschließend entsprechend um jeweils 90 Grad gleichsinnig gekantet. Die Kantung erfolgt derart, daß schließlich die Ausnehmung 28 verbleibt. Während in dem gezeigten Ausführungsbeispiel vier Biegekanten vorgesehen sind, könnte auch ein rundes, fünf-, sechs- oder sonstiges Rohrprofil vorgesehen werden. Die in Figur 2 dargestellte Lage entspricht der tatsächlichen Einbaulage.

Die Wandungen 24 verlaufen zueinander parallel und erstrecken sich in der vertikalen Richtung.

Die Schmalseiten 26 verlaufen ebenfalls zueinander parallel und senkrecht zu den Wandungen 24. Während die obere Schmalseite 26 die beiden Wandungen 24 miteinander verbindet, enden die beiden unteren Schmalseiten 26, die auch als eine unterbrochene Schmalseite 26 bezeichnet werden könnten, jeweils an der Ausnehmung 28.

Die Weite der Ausnehmung 28 entspricht im wesentlichen der Breite des Stegs 30. Wird eine Spielpassung gewählt, kann der Steg 30 leicht in die Ausnehmung 28 eingeschoben und mittels eines Werkzeugs gehalten werden, bis er an die Schmalseiten 26 angeschweißt ist. Alternativ werden die Wandungen 24 aufeinander zugedrückt und halten den dazwischen befindlichen Steg 30 reibschlüssig. Im Falle einer Preßpassung wird die Ausnehmung 28 zunächst etwas geweitet, der Steg 30 dann eingesetzt und die Schmalseiten 26 anschließend unter Vorspannung an den Steg 30 zur Anlage gebracht. Die Weitung kann in einfacher Weise dadurch bewirkt werden, daß der Steg 30 an dem in den Innenraum des Tragrohrs 22 eintretenden Ende leicht angeschrägt wird.

Der Steg 30 ist aus einem Flachstahl gebildet und regelmäßig quaderförmig. In dem gezeigten Ausführungsbeispiel überragt der Steg 30 einerseits ca. die halbe Höhe des Innenraums, während er andererseits im Bereich des Schnitts um ca. ein Sechstel über die Außenfläche des Tragrohrs 22 übersteht. Wenn die aufzunehmenden Biegekräfte es erfordern, kann sich der Steg 30 auch über den gesamten Innenraum des Tragrohrs 22 und weiter über dessen Außenfläche erstrecken. Der Steg 30 wird mit den Enden der Schmalseiten 26 mittels Kehlnähten verschweißt. Wenn die Wandungen 24 konisch verlaufen, während der Steg 30 quaderförmig bzw. rechteckig gestaltet ist, nimmt der über das Tragrohr 22 außen überstehende Bereich des Stegs 30 eine Keilform ein.

Bei dem gezeigten Ausführungsbeispiel erstreckt sich der Steg 30 nur in dem Bereich des Tragrohrs 22 zwischen dem Knick und der Konsole 14. Dessen ungeachtet kann ein Steg 30 auch in dem Bereich zwischen dem Knick und dem Werkzeug 18 vorgesehen werden. Anders als dargestellt, kann sich der Steg 30 auch durch die oben gelegene Schmalseite 26 erstrecken.

## Patentansprüche

1. Laderschwinge (12), insbesondere für einen Frontlader, mit einem Tragrohr (22), **dadurch gekennzeichnet, dass** das Tragrohr (22) Wandungen (24) aufweist, die sich in seiner Hauptbelastungsrichtung erstrecken und zwischen sich eine Ausnehmung (28) aufweisen, in die parallel oder im Wesentlichen parallel zu einer Wandung (24) ein Steg (30) eingesetzt und mit dem Tragrohr (22) verschweißt ist.

2. Laderschwinge nach Anspruch 1, **dadurch gekennzeichnet, dass** der Steg (30) über die Außenfläche des Tragrohrs (22) übersteht.

3. Laderschwinge nach Anspruch 1, **dadurch gekennzeichnet, dass** der Steg (30) mit der Außenfläche des Tragrohrs (22) bündig abschließt.

4. Laderschwinge nach einem oder mehreren der vorherigen Ansprüche, **dadurch gekennzeichnet, dass** das Tragrohr (22) als rechteckiges Vierkantrohr ausgebildet ist, in dessen Schmalseite (26) die Ausnehmung (28) eingebracht ist.

5. Laderschwinge nach einem oder mehreren der vorherigen Ansprüche, **dadurch gekennzeichnet, dass** sich die Ausnehmung (28) über die gesamte Länge des Tragrohrs (22) erstreckt.

6. Laderschwinge nach einem oder mehreren der vorherigen Ansprüche, **dadurch gekennzeichnet, dass** die Wandungen (24) des Tragrohrs (22) konisch verlaufen.

7. Verfahren zum Herstellen einer Laderschwinge (12) **gekennzeichnet durch** folgende Verfahrensschritte:
a) ein Stahlblech wird gemäß einer Abwicklung eines Tragrohrs (22) der Laderschwinge (12) gestanzt oder geschnitten;
b) das Stahlblech wird entsprechend der Anzahl der Kanten des Tragrohrs (22), insbesondere vierfach, um jeweils insbesondere 90 Grad gekantet;
c) in eine zwischen den Kanten des gekanteten Tragrohrs (22) verbleibende Ausnehmung (28) wird passend ein Steg (30) eingefügt, so dass er im Wesentlichen parallel zu einer sich in der Hauptbelastungsrichtung des Tragrohrs (22) erstreckenden Wandung (24) des Tragrohrs (22) verläuft;
d) der Steg (30) wird mit dem Tragrohr (22) verschweißt.

8. Verfahren nach Anspruch 7, **dadurch gekennzeichnet, dass** die Größe und/oder das Material des Stegs (30) entsprechend der zu erwartenden Belastung gewählt wird.

## Claims

1. Loader arm (12), in particular for a front loader, having a carrier tube (22), **characterised in that** the carrier tube (22) has walls (24) which extend in its direction of main stressing and have a recess (28) between them, in which recess a web (30) is inserted parallel or substantially parallel to one wall (24) and is welded to the carrier tube (22).

2. Loader arm according to claim 1, **characterised in that** the web (30) protrudes beyond the outer face of the carrier tube (22).

3. Loader arm according to claim 1, **characterised in that** the web (30) finishes flush with the outer face of the carrier tube (22).

4. Loader arm according to one or more of the preceding claims, **characterised in that** the carrier tube (22) is configured as a rectangular four-sided tube, in the narrow side (26) of which the recess (28) is inserted.

5. Loader arm according to one or more of the preceding claims, **characterised in that** the recess (28) extends over the entire length of the carrier tube (22).

6. Loader arm according to one or more of the preceding claims, **characterised in that** the walls (24) of the carrier tube (22) extend conically.

7. Method for producing a loader arm (12), **characterised by** the following method steps:
a) a steel sheet is punched or cut according to a development of a carrier tube (22) of the loader arm (12);
b) the steel sheet is bent corresponding to the number of edges of the carrier tube (22), in particular fourfold, by in particular 90 degrees respectively;
c) in a recess (28) which remains between the edges of the bent carrier tube (22), a web (30) is inserted in a fitting manner so that it extends substantially parallel to a wall (24) of the carrier tube (22), which wall extends in the direction of main stressing of the carrier tube (22);
d) the web (30) is welded to the carrier tube (22).

8. Method according to claim 7, **characterised in that** the size and/or the material of the web (30) is chosen corresponding to the anticipated stressing.

## Revendications

1. Bras de chargeuse (12), en particulier pour une chargeuse frontale comportant un support tubulaire (22), **caractérisé en ce que** le support tubulaire (22) comporte des parois (24) orientées dans la direction de la sollicitation principale et comportant entre elles un évidement (28), dans lequel est introduite parallèlement ou sensiblement parallèlement à une paroi (24) une traverse (30) qui est soudée au support tubulaire (22).

2. Bras de chargeuse selon la revendication 1, **caractérisé en ce que** la traverse (30) est en saillie sur la face extérieure du support tubulaire (22).

3. Bras de chargeuse selon la revendication 1, **caractérisé en ce que** la traverse (30) est située à fleur de la face extérieure du support tubulaire (22).

4. Bras de chargeuse selon une ou plusieurs des revendications précédentes, **caractérisé en ce que** le support tubulaire (22) est formé par un tube carré rectangulaire, dans le petit côté (26) duquel est ménagé l'évidement (28).

5. Bras de chargeuse selon une ou plusieurs des revendications précédentes, **caractérisé en ce que** l'évidement (28) s'étend sur toute la longueur du support tubulaire (22).

6. Bras de chargeuse selon une ou plusieurs des revendications précédentes, **caractérisé en ce que** les parois (24) du support tubulaire (22) s'étendent en forme de cône.

7. Procédé de réalisation d'un bras de chargeuse (12), **caractérisé par** les étapes de procédé suivantes :
a) une tôle d'acier est découpée ou cisaillée suivant une projection du support tubulaire (22) du bras de chargeuse (12) ;
b) la tôle d'acier est pliée, conformément au nombre d'arêtes du support tubulaire (22), en particulier quatre fois, en particulier à 90° dans chaque cas ;
c) dans un évidement (28), subsistant entre les arêtes du support tubulaire (22) obtenu par pliage, est ajustée une traverse (30), de telle sorte qu'elle est sensiblement parallèle à une paroi (24) du support tubulaire (22), laquelle est orientée dans la direction de la sollicitation principale du support tubulaire (22) ;
d) la traverse (30) est soudée au support tubulaire (22).

8. Procédé selon la revendication 7, **caractérisé en ce que** la dimension et/ou le matériau de la traverse (30) sont choisis conformément à la charge attendue.
